# EUROPÄISCHE PATENTSCHRIFT

(11) **EP 2 054 156 B1**
(45) Veröffentlichungstag und Bekanntmachung des Hinweises auf die Patenterteilung: **05.03.2014**
(21) Anmeldenummer: 07822668.5
(22) Anmeldetag: 16.11.2007
(51) Int. Cl.: B02C 4/30

(54) **WALZENMÜHLE**
ROLLER MILL
BROYEUR À CYLINDRES

(30) Priorität: 20.11.2006 DE 102006054598
(43) Veröffentlichungstag der Anmeldung: 06.05.2009
(73) Patentinhaber: ThyssenKrupp Resource Technologies GmbH, 59269 Beckum (DE)
(72) Erfinder: PATZELT, Norbert, 59269 Beckum (DE)
(74) Vertreter: Tetzner, Michael
(86) Internationale Anmeldenummer: PCT/EP2007/062450
(87) Internationale Veröffentlichungsnummer: WO 2008/061941

(56) Entgegenhaltungen:
- CA-A1- 1 075 658
- US-A- 2 325 719

## Beschreibung

Die Erfindung betrifft ein Verfahren zum Zerkleinern von Mahlgut mit einer Walzenmühle mit zwei drehbar gelagerten, gegensinnig umlaufenden Walzen, die zwischen sich einen Walzenspalt ausbilden.

Wird eine derartige Walzenmühle zur Gutbettzerkleinerung eingesetzt, ist das maximale Aufgabekorn im Wesentlichen durch die Geometrie der Walzen limitiert. Bei derzeit verwendeten Walzendurchmessern von 2,4 m ergibt sich dabei ein maximales Kornband von 50-70 mm. Das Aufgabegut hat jedoch teilweise eine Korngröße von mehr als 200 mm. Es ist daher erforderlich, das Aufgabegut in Primärbrechern, Sekundärbrechern und Tertiärbrechern einer Vorzerkleinerung zu zuführen.

Aus der CA 1 075 658 ist eine Walzenmühlen zum Zerkleinern von Getreide oder Korn. Weiterhin beschreibt die US 2 325 719 einen Walzenbrecher zum Zerkleinern von Gestein. In beiden Anwendungsfällen kommen zwei drehbar gelagerte, gegensinnig umlaufende Walzen zum Einsatz, die zwischen sich einen Walzenspalt ausbilden. Bei den beiden Walzen ist jeweils wenigstens ein erster und ein zweiter Bereich vorgesehen, die unterschiedliche Durchmesser haben, sodass die Walzenmühle wenigstens einen Abschnitt mit einem kleineren Walzenspalt und mindestens einen Abschnitt mit einem größeren Walzenspalt aufweist.

Der Erfindung liegt die Aufgabe zugrunde, den Aufwand für die Vorzerkleinerung zu reduzieren.

Erfindungsgemäß wird diese Aufgabe durch die Merkmale des Anspruchs 1 gelöst.

Die bei der Erfindung zur Anwendung kommende Walzenmühle weist zwei drehbar gelagerte, gegensinnig umlaufende Walzen auf, die zwischen sich einen Walzenspalt ausbilden. Bei den beiden Walzen ist jeweils wenigstens ein erster und ein zweiter Bereich vorgesehen, die unterschiedliche Durchmesser haben, sodass die Walzenmühle wenigstens einen Abschnitt mit einem kleineren Walzenspalt und mindestens einen Abschnitt mit einem größeren Walzenspalt aufweist.

Das erfindungsgemäße Verfahren zum Zerkleinern von Mahlgut verwendet die oben beschriebene Walzenmühle, wobei im Abschnitt der Walzenmühle mit dem größeren Walzenspalt eine Einzelkornzerkleinerung und im Abschnitt der Walzenmühle mit dem kleineren Walzenspalt eine Gutbettzerkleinerung durchgeführt wird.

Auf diese Weise kann zumindest ein Teil der Vorzerkleinerung und die Gutbettzerkleinerung in einem Aggregat durchgeführt werden. Dadurch reduzieren sich die Kosten für die Zerkleinerung des Mahlgutes sowohl im Bereich der Anschaffungskosten als auch im Bereich der laufenden Betriebskosten.

Weitere Ausgestaltungen der Erfindung sind Gegenstand der Unteransprüche.

Weiterhin kann vorgesehen werden, dass das zu zerkleinernde Mahlgut zunächst gesiebt wird und anschließend das Grobgut der Siebung dem Abschnitt der Walzenmühle mit dem größeren Walzenspalt und das Feingut der Siebung dem Abschnitt der Walzenmühle mit dem kleineren Walzenspalt zugeführt wird. Das zerkleinerte Mahlgut des Abschnitts der Walzenmühle mit dem größeren Walzenspalt wird entweder noch mal der Siebung oder dem Abschnitt der Walzenmühle mit dem kleineren Walzenspalt zugeführt.

Das zerkleinernde Mahlgut des Abschnitts der Walzenmühle mit dem kleineren Walzenspalt kann entweder gesiebt oder als Fertiggut abgeführt werden.

In einer anderen Ausgestaltung wird das zu zerkleinernde Mahlgut zunächst gesiebt, wobei das Feingut der Siebung dem Abschnitt der Walzenmühle mit dem größeren Walzenspalt und das Grobgut der Siebung einem zusätzlichen Brecher zugeführt wird.

Gemäß einer weiteren Ausführungsform wird das zerkleinerte Gut aus dem Abschnitt der Walzenmühle mit dem kleineren Walzenspalt gesiebt, wobei das Grobgut der Siebung dem Abschnitt der Walzenmühle mit dem kleineren Walzenspalt und das Feingut der Siebung als Fertiggut abgeführt wird.

Weitere Vorteile und Ausgestaltungen der Erfindung werden im Folgenden anhand der Beschreibung einiger Ausführungsbeispiele und der Zeichnung näher erläutert.

In der Zeichnung zeigen
- Fig. 1: eine schematische Draufsicht auf die Walzen der Walzenmühle gemäß einem ersten Ausführungsbeispiel,
- Fig. 2: eine schematische Seitenansicht der Walzenmühle,
- Fig. 3: ein Flussschaltbild einer Mahlanlage gemäß einem ersten Ausführungsbeispiel,
- Fig. 4: ein Flussschaltbild einer Mahlanlage gemäß einem zweiten Ausführungsbeispiel,
- Fig. 5: ein Flussschaltbild einer Mahlanlage gemäß einem dritten Ausführungsbeispiel und
- Fig. 6: eine schematische Draufsicht auf die Walzen der Walzenmühle gemäß einem zweiten Ausführungsbeispiel.

Die in den Fig. 1 und Fig. 2 dargestellte Walzenmühle 1 weist zwei drehbar gelagerte, gegensinnig umlaufende Walzen 2, 3 auf, die zwischen sich einen Walzenspalt ausbilden. Die beiden Walzen 2, 3 weisen jeweils einen ersten und einen zweiten Bereich 2a, 2b bzw. 3a, 3b auf, die unterschiedliche Durchmesser D₁, D₂ haben, sodass die Walzenmühle einen Abschnitt A mit einem kleineren Walzenspalt s₁ und einen Abschnitt B mit einem größeren Walzenspalt s₂ aufweist. Die Breite b_{B} des Abschnitts B mit dem größeren Walzenspalt s₂ beträgt zwischen 20 und 40% der Breite b_{A} des Abschnitts A mit dem kleineren Walzenspalt s₁. Außerdem ist der größere Walzenspalt s₂ 1 bis 3 mal so groß, wie der kleinere Walzenspalt s₁.

Mit einer derartigen Dimensionierung der Durchmesser der beiden Walzen kann beispielsweise bei einem Walzenspalt s₂ von 45 mm ein Aufgabekorn von 140-225 mm zerkleinert werden. Die Breite der beiden Abschnitte bestimmt sich vor allem durch die Massenströme.

Mit Hilfe der oben beschriebenen Walzenmühle kann die Anzahl der für die Vorzerkleinerung erforderlichen Brecher reduziert werden. Bei entsprechender Dimensionierung kann auf etwaige Vorbrecher sogar völlig verzichtet werden. Dadurch wird nicht nur der Maschinenaufwand deutlich reduziert, sondern es können auch erhebliche Einsparungen beim Energieverbrauch erreicht werden.

Mit einer derartigen Walzenmühle kann im Abschnitt B der Walzenmühle mit dem größeren Walzenspalt eine Einzelkornzerkleinerung und im Abschnitt A der Walzenmühle mit dem kleineren Walzenspalt eine Gutbettzerkleinerung durchgeführt werden. Dies setzt natürlich voraus, dass die Walzenmühle zwei voneinander getrennte Zuführschächte 4, 5 aufweist.

Jede der beiden Walzen 2, 3 ist in allgemein bekannter Art und Weise gelagert. Hierbei ist üblicherweise eine Walze als Festwalze und die andere Loswalze ausgebildet. Außerdem sind ein entsprechender Antrieb sowie eine Anpressvorrichtung vorgesehen.

Fig. 3 zeigt ein erstes Ausführungsbeispiel einer Mahlanlage mit der oben beschriebenen Walzenmühle 1, der eine Siebeinrichtung 6 vorgeschaltet ist, die eine erste Austragsöffnung 6a für Grobgut 7, eine zweite Austragsöffnung 6b und eine dritte Austragsöffnung 6c für Fertiggut aufweist. Die Siebeinrichtung 6 sieht außerdem eine Eintragsöffnung 6d für Frischgut 10 und Rückgut 11 vor.

Das Grobgut 7 der Siebung wird dem Abschnitt B mit dem größeren Walzenspalt zugeführt, in dem eine Einzelkornzerkleinerung stattfindet. Das Feingut 8 der Siebung gelangt in dem Abschnitt A mit dem kleineren Walzenspalt und wird dort einer Gutbettzerkleinerung unterzogen. Das Austragsgut der beiden Abschnitte A, B der Walzenmühle 1 wird als Rückgut 11 wieder über die Eintragsöffnung 6d dem Sieb 6 zugeführt.

Bei dem in Fig. 4 gezeigten zweiten Ausführungsbeispiel weist die Siebeinrichtung 6 lediglich eine erste Austragsöffnung 6a für Grobgut 7 und eine zweite Austragsöffnung 6b für Feingut 8 auf. Über die Eintragsöffnung 6d wird lediglich Frischgut 10 zugeführt. Das Grobgut 7 wird dem Abschnitt B der Walzenmühle mit dem größeren Walzenspalt und das Feingut 8 dem Abschnitt A der Walzenmühle mit dem kleineren Walzenspalt zugeführt. Im Abschnitt B findet wiederum eine Einzelkornzerkleinerung und im Abschnitt A eine Gutbettzerkleinerung statt. Das im Abschnitt B zerkleinerte Mahlgut 14 wird dem Abschnitt A mit dem kleineren Walzenspalt zugeführt. Das zerkleinerte Mahlgut 15 des Abschnitts A der Walzenmühle mit dem kleineren Walzenspalt wird entweder als Fertiggut 15 abgeführt oder einem Sieb 16 zugeführt, dessen Grobgut zum Abschnitt A der Walzenmühle 1 geleitet und dessen Feingut als Fertiggut ausgeschleust wird.

Für den Fall, dass der Walzenspalt des Abschnitts B der Walzenmühle 1 für das Frischgut nicht groß genug ist, kann die Mahlanlage gemäß dem in Fig. 5 dargestellten Ausführungsbeispiel modifiziert werden. Das Sieb 6 weist hier lediglich eine erste Austragsöffnung 6a für das Grobgut 7 und eine zweite Austragsöffnung 6b für das Feingut 8 auf. Das Grobgut 7 wird einen Brecher 12 zugeführt, dessen Austrag 13 zusammen mit Frischgut 10 über die Eintragsöffnung 6d der Siebeinrichtung 6 zugeführt wird. Das über die zweite Austragsöffnung 6b abgeführte Feingut 8 der Siebeinrichtung 6 wird dem Abschnitt B mit dem größeren Walzenspalt zugeführt. Dort findet wiederum eine Einzelkornzerkleinerung statt. Das zerkleinerte Mahlgut 14 des Abschnitts B wird anschließend dem Abschnitt A der Walzenmühle mit dem kleineren Walzenspalt zugeführt und dort einer Gutbettzerkleinerung ausgesetzt.

Das zerkleinerte Mahlgut 15 des Abschnitts A der Walzenmühle mit dem kleineren Walzenspalt wird entweder einem Sieb 16 (gestrichelt dargestellt) zugeführt oder als Fertiggut 15 abgeführt. Wird das Gut dem Sieb 16 zugeführt, wird dessen grobes Gut wiederum dem Abschnitt A der Walzenmühle mit dem kleineren Walzenspalt zugeführt und dessen Feingut als Fertiggut abgeführt.

Im Rahmen der Erfindung sind selbstverständlich auch andere Schaltungen denkbar, die insbesondere durch eine Kombination der oben beschriebenen Schaltungen erhalten werden können.

Anstelle der in Fig.1 gezeigten Walzen können bei den Ausgestaltungen gemäß den Fig. 2 bis 5 auch Walzen 2', 3' zum Einsatz kommen, wie sie beispielhaft in Fig.6 dargestellt sind. Hier weisen die Walzen mehr als zwei, nämlich insbesondere drei Abschnitte A', B', C' auf. Dabei ist eine Abschnitt A' mit einem kleineren Walzenspalt und zwei Abschnitte B', C' mit einem größeren Walzenspalt vorgesehen. Die Abschnitte B' und C' können gleiche oder unterschiedlich große Walzenspalte aufweisen. Sie eignen sich dabei besonders als Einzelkornzerkleinerungsstufen, die wahlweise parallel oder hintereinander betrieben werden können.

## Patentansprüche

1. Verfahren zum Zerkleinern von Mahlgut mit einer Walzenmühle (1) mit zwei drehbar gelagerten, gegensinnig umlaufenden Walzen (2, 3), die zwischen sich einen Walzenspalt ausbilden, wobei bei den beiden Walzen (2, 3) jeweils wenigstens ein erster und ein zweiter Bereich vorgesehen ist, die unterschiedliche Durchmesser (D₁, D₂) haben, sodass die Walzenmühle wenigstens einen Abschnitt (A) mit einem kleineren Walzenspalt (s₁) und mindestens einen Abschnitt (B) mit einem größeren Walzenspalt (s₂) aufweist, wobei zumindest ein Teil des zu zerkleinernden Mahlguts zunächst dem Abschnitt (B) der Walzenmühle mit dem größeren Walzenspalt und anschließend zumindest teilweise dem Abschnitt (A) der Walzenmühle (1) mit dem kleineren Walzenspalt zugeführt wird,
**dadurch gekennzeichnet**, das im Abschnitt (B) der Walzenmühle (1) mit dem größeren Walzenspalt eine Einzelkornzerkleinerung und im Abschnitt (A) der Walzenmühle (1) mit dem kleineren Walzenspalt eine Gutbettzerkleinerung durchgeführt wird.

2. Verfahren nach Anspruch 1, **dadurch gekennzeichnet, dass** das zu zerkleinernde Mahlgut zunächst gesiebt wird und anschließend das Grobgut (7) der Siebung dem Abschnitt (B) der Walzenmühle (1) mit dem größeren Walzenspalt und das Feingut (8) der Siebung dem Abschnitt (A) der Walzenmühle (1) mit dem kleineren Walzenspalt zugeführt wird und das zerkleinerte Mahlgut (14, 11) des Abschnitts (B) der Walzenmühle mit dem größeren Walzenspalt entweder nochmals der Siebung oder dem Abschnitt (A) der Walzenmühle (1) mit dem kleineren Walzenspalt zugeführt wird.

3. Verfahren nach Anspruch 2, **dadurch gekennzeichnet, dass** das zerkleinerte Mahlgut des Abschnitts (A) der Walzenmühle (1) mit dem kleineren Walzenspalt entweder gesiebt oder als Fertiggut (15) abgeführt wird.

4. Verfahren nach Anspruch 1, **dadurch gekennzeichnet, dass** das zu zerkleinernde Mahlgut zunächst gesiebt wird, wobei das Feingut (8) der Siebung dem Abschnitt (B) der Walzenmühle (1) mit dem größeren Walzenspalt und das Grobgut (7) der Siebung einem zusätzlichen Brecher (12) zugeführt wird.

5. Verfahren nach ein oder mehreren der Ansprüche 1 bis 4, **dadurch gekennzeichnet, dass** das zerkleinerte Gut aus dem Abschnitt (A) der Walzenmühle (1) mit dem kleineren Walzenspalt gesiebt wird, wobei das Grobgut der Siebung wieder dem Abschnitt der Walzenmühle (A) mit dem kleineren Walzenspalt und das Feingut der Siebung als Fertiggut abgeführt wird.

## Claims

1. Method for comminuting milling material having a roller mill (1) having two rotatably supported, counter-rotating rollers (2, 3) which together form a roller gap, with there being provided in each of the two rollers (2, 3) at least a first and a second region which have different diameters (D₁, D₂) so that the roller mill has at least a portion (A) having a smaller roller gap (s₁) and at least a portion (B) having a larger roller gap (s₂), with at least a portion of the milling material to be comminuted first being supplied to the portion (B) of the roller mill having the larger roller gap and subsequently being supplied at least partially to the portion (A) of the roller mill (1) having the smaller roller gap, **characterised in that** individual grain comminution is carried out in the portion (B) of the roller mill (1) having the larger roller gap and material bed comminution is carried out in the portion (A) of the roller mill (1) having the smaller roller gap.

2. Method according to claim 1, **characterised in that** the milling material to be comminuted is first sieved and subsequently the coarse material (7) from the sieving operation is supplied to the portion (B) of the roller mill (1) having the larger roller gap and the fine material (8) from the sieving operation is supplied to the portion (A) of the roller mill (1) having the smaller roller gap, and the comminuted milling material (14, 11) of the portion (B) of the roller mill having the larger roller gap is either supplied to the sieving operation again or to the portion (A) of the roller mill (1) having the smaller roller gap.

3. Method according to claim 2, **characterised in that** the comminuted milling material of the portion (A) of the roller mill (1) having the smaller roller gap is either sieved or is conveyed away as finished material (15).

4. Method according to claim 1, **characterised in that** the milling material to be comminuted is first sieved, with the fine material (8) from the sieving operation being supplied to the portion (B) of the roller mill (1) having the larger roller gap and the coarse material (7) from the sieving operation being supplied to an additional crusher (12).

5. Method according to one or more of claims 1 to 4, **characterised in that** the comminuted material of the portion (A) of the roller mill (1) having the smaller roller gap is sieved, with the coarse material from the sieving operation again being conveyed away from the portion of the roller mill (A) having the smaller roller gap and the fine material from the sieving operation being conveyed away as finished material.

## Revendications

1. Procédé pour fragmenter une matière à broyer, avec un broyeur à cylindres (1) comprenant deux cylindres (2, 3) montés en rotation et tournant en sens inverse, cylindres qui forment un espace entre eux où, concernant les deux cylindres (2, 3), il est prévu à chaque fois au moins une première et une deuxième zones qui ont des diamètres différents (D₁, D₂), de sorte que le broyeur à cylindres présente au moins une partie (A) ayant un plus petit espace entre les cylindres (s₁) et au moins une partie (B) ayant un plus grand espace entre les cylindres (s₂), où au moins une partie de la matière à broyer devant être fragmentée est amenée d'abord à la partie (B) du broyeur à cylindres ayant le plus grand espace entre les cylindres, puis, au moins partiellement, à la partie (A) du broyeur à cylindres (1) ayant le plus petit espace entre les cylindres,
**caractérisé en ce qu'**une fragmentation monogranulaire est effectuée dans la partie (B) du broyeur à cylindres (1) ayant le plus grand espace entre les cylindres, une fragmentation du lit de matière étant effectuée dans la partie (A) du broyeur à cylindres (1) ayant le plus petit espace entre les cylindres.

2. Procédé selon la revendication 1, **caractérisé en ce que** la matière à broyer devant être fragmentée est d'abord criblée et, ensuite, la matière grossière (7) du criblage est amenée à la partie (B) du broyeur à cylindres (1) ayant le plus grand espace entre les cylindres, la matière fine (8) du criblage étant amenée à la partie (A) du broyeur à cylindres (1) ayant le plus petit espace entre les cylindres, et la matière à broyer fragmentée (14, 11) de la partie (B) du broyeur à cylindres ayant le plus grand espace entre les cylindres est amenée soit encore une fois au criblage, soit à la partie (A) du broyeur à cylindres (1) ayant le plus petit espace entre les cylindres.

3. Procédé selon la revendication 2, **caractérisé en ce que** la matière à broyer fragmentée de la partie (A) du broyeur à cylindres (1) ayant le plus petit espace entre les cylindres est soit criblée, soit évacuée comme produit fini (15).

4. Procédé selon la revendication 1, **caractérisé en ce que** la matière à broyer devant être fragmentée est d'abord criblée, où la matière fine (8) du criblage est amenée à la partie (B) du broyeur à cylindres (1) ayant le plus grand espace entre les cylindres, la matière grossière (7) du criblage étant amenée à un concasseur supplémentaire (12).

5. Procédé selon l'une quelconque ou plusieurs des revendications 1 à 4, **caractérisé en ce que** la matière fragmentée provenant de la partie (A) du broyeur à cylindres (1) ayant le plus petit espace entre les cylindres est criblée, où la matière grossière du criblage est amenée à nouveau à la partie (A) du broyeur à cylindres ayant le plus petit espace entre les cylindres, la matière fine du criblage étant évacuée comme produit fini.
